# EUROPÄISCHE PATENTSCHRIFT

(11) **EP 1 201 872 B1**
(45) Veröffentlichungstag und Bekanntmachung des Hinweises auf die Patenterteilung: **24.05.2006**
(21) Anmeldenummer: 01125174.1
(22) Anmeldetag: 23.10.2001
(51) Int. Cl.: E06B 9/24, F21S 11/00, G02B 5/10

(54) **Vorrichtung zur Lichtumlenkung zur Beleuchtung eines Innenraumes**
Device for redirecting light for room lighting
Dispositif permettant de reorienter la lumière pour l'éclairage d'un local

(30) Priorität: 26.10.2000 DE 10053095
(43) Veröffentlichungstag der Anmeldung: 02.05.2002
(73) Patentinhaber: Fraunhofer-Gesellschaft zur Förderung der angewandten Forschung e.V., 80686 München (DE)
(72) Erfinder: Goetzberger, Adolf, Prof.-Dr., 79249 Merzhausen (DE); Kuckelkorn, Thomas, 80637 München (DE)
(74) Vertreter: Rösler, Uwe

(56) Entgegenhaltungen:
- EP-A- 0 800 035
- US-A- 4 773 733
- US-A- 5 220 462
- LORENZ W: "A glazing unit for solar control, daylighting and energy conservation" SOLAR ENERGY, PERGAMON PRESS. OXFORD, GB, Bd. 70, Nr. 2, 2001, Seiten 109-130, XP004313798 ISSN: 0038-092X

## Beschreibung

### Technisches Gebiet

Die Erfindung bezieht sich auf eine Vorrichtung zur Lichtumlenkung sowie -ausblendung für den stationären Einsatz bei einer transluzenten Gebäudefassade zur gezielten Beleuchtung eines Innenraumes mit wenigstens einem transluzenten optischen Element, das eine eben ausgebildete Lichteintrittsseite aufweist sowie eine Lichtaustrittsseite vorsieht, die von einer ersten gekrümmten Grenzfläche sowie zumindest von einer zweiten Grenzfläche begrenzt ist, wobei die Krümmung der ersten Grenzfläche derart ausgebildet ist, dass Lichtstrahlen, die aus einem ersten Raumwinkelbereich auf die Lichteintrittsseite auftreffen und in das optische Element einkoppeln im Wege der Totalreflexion an der ersten Grenzfläche auf den Bereich der zweiten Grenzfläche konzentriert werden und dass Lichtstrahlen, die aus einem zweiten Raumwinkelbereich auf die Lichteintrittsseite auftreffen und in das optische Element einkoppeln durch die erste Grenzfläche aus dem optischen Element austreten.

### Stand der Technik

Eine vorstehend genannte Vorrichtung zur Lichtumlenkung sowie -ausblendung ist in der DE 196 13 222 A1 beschrieben. Die in der vorstehenden Druckschrift dargestellte Vorrichtung dient der gezielten Abschattung von Sonnenlicht, das auf transluzente Gebäudefassaden zur Innenraumbeleuchtung auftrifft. Das der bekannten Vorrichtung zugrundeliegende, optische Funktionsprinzip ist durch die Raumgeometrie eines, das Sonnenlicht um- bzw. ausblendende optischen Elementes vorgegeben und basiert grundsätzlich auf der Lichtkonzentration sowie der Lichtumlenkung von Sonnenstrahlung innerhalb eines definierten Einfallswinkelbereiches, d. h. das optische Element vermag all jene Sonnenstrahlen zu konzentrieren, die aus einem vorgegebenen ersten Raumwinkelbereich auf das optische Element einfallen und alle weiteren Sonnenstrahlen werden entsprechend umgelenkt. Zur näheren Erläuterung wird auf die Figur 2 verwiesen, in der das Funktionsprinzip des bekannten optischen Elementes dargestellt ist. Figur 2 zeigt vier im Längsschnitt dargestellte, nebeneinander angeordnete optische Elemente C die jeweils über eine gemeinsame Lichteintrittsseite A verfügen. Jedes einzelne optische Element C weist stetig gekrümmte Seitenwände auf, die jeweils mit einer eben ausgebildeten Lichtaustrittsseite D abschließen. Das optische Element C kann entweder einachsig linear als auch rotationssymmetrisch oder zweiachsig oder diagonal verschnitten ausgeformt sein. Die Krümmung der Seitenwände des optischen Elementes C ist derart ausgebildet, dass Lichtstrahlen, die auf die Lichteintrittsseite A aus einem Raumwinkelbereich B auftreffen, im Wege der Totalreflexion an den Seitenflächen im Inneren des optischen Elementes auf die Lichtaustrittsseite D konzentriert werden. Vorzugsweise ist die Lichtaustrittsseite D mit einer Beschichtung E versehen, die die Strahlung entweder absorbiert oder in den Eintrittshalbraum B zurückreflektiert. Auf diese Weise werden alle Lichtstrahlen, die aus dem Raumwinkelbereich B auf die Lichteintrittsseite des jeweiligen optischen Elementes C auftreffen, vor dem ungehinderten Hindurchtreten durch das optische Element gehindert, sie werden also gezielt ausgeblendet. Lichtstrahlen, die auf die Lichteintrittsseite A auftreffen, die außerhalb des Raumwinkels D liegen, gelangen hingegen in das optische Element C und treten aus den Seitenwänden aus dem Element aus und erfahren dabei eine Umlenkung bzw. Auffächerung.

Sind derartige optische Elemente entsprechend längs einer transluzenten Gebäudefassade F angebracht, wie es in Figur 3 dargestellt ist, so vermögen die optischen Elemente die auf die Lichteintrittsseite einfallenden Lichtstrahlen entsprechend umzulenken, zu reflektieren bzw. zu absorbieren. In Figur 3 sind Möglichkeiten einer entsprechenden Lichtumlenkung durch das optische Element vor einer Gebäudenfassade F dargestellt. Je nach Orientierung der optischen Elemente gegenüber der einfallenden Lichtstrahlen können Lichtstrahlen gezielt in das Innere von Gebäuden umgelenkt werden oder wieder zurück in die freie Atmosphäre reflektiert werden.

Da jedoch das vorstehend gezeigte optische Element als Optimalform aus einem Randstrahlenprinzip konstruiert ist, sind die begrenzenden Kanten zwischen den Seitenwänden und der Lichtaustrittsseite für die Funktion des optischen Elementes kritische Bereiche, zumal an diesen Kanten bei entsprechendem Einfallswinkel des Lichtes die maximale Strahlungskonzentration auftritt. Durch fertigungsbedingt auftretende Kantenrundungen erfährt das optische Element insbesondere in Durchblickrichtung eine Lichtintensitätsüberhöhung entlang der Grenzkanten, die das optische Erscheinungsbild der Vorrichtung stark beeinträchtigt.

Insbesondere bei der linearförmigen bzw. arrayförmigen Anordnung bestehend aus einer Vielzahl optischer Elemente treten bereits bei geringfügig ungleichförmigen Ausbildungen bezüglich der Form, Größe und Lage der Lichtaustrittsflächen in Relation zu den jeweiligen Seitenwänden des optischen Elementes die lichtbrechenden Kanten optisch stark in den Vordergrund. Um eine gleichmäßige Anordung zu schaffen sind hohe Anforderungen an Fertigungstoleranzen bei der Herstellung derartiger optischer Elemente zu stellen, was jedoch mit hohen Herstellungskosten verbunden ist.

### Darstellung der Erfindung

Der Erfindung liegt die Aufgabe zugrunde, eine Vorrichtung zur Lichtumlenkung sowie -ausblendung für den stationären Einsatz bei einer transluzenten Gebäudefassade zur gezielten Beleuchtung eines Innenraums mit wenigstens einem transluzenten optischen Elementes, gemäß dem Oberbegriff des Anspruches 1 derart weiterzubilden, dass einerseits die optisch irritierenden, an den Übergangskanten zwischen den Seitenwänden und der Lichtaustrittsfläche überhöhten Lichtintensitäten vermieden werden sollen. Insbesondere gilt es zudem Möglichkeiten zu schaffen, den Aufwand bei der Fertigung derartiger optischer Elemente zu reduzieren, der insbesondere durch die hohen Toleranzanforderungen bedingt ist. Schließlich sollen Massnahmen getroffen werden, um eine Anpassung der wirksamen Winkelbereiche zu ermöglichen.

Die Lösung der der Erfindung zugrundeliegenden Aufgabe ist im Anspruch 1 angegeben. Den Erfindungsgedanken vorteilhaft weiterbildenden Merkmale sind Gegenstand der Unteransprüche sowie der übrigen Beschreibung insbesondere unter Bezugnahme auf die Ausführungsbeispiele zu entnehmen.

Erfindungsgemäß ist das transluzente optische Element, das einen eben ausgebildete Lichteintrittsseite aufweist sowie eine Lichtaustrittsseite vorsieht, die von einer ersten gekrümmten Grenzfläche sowie zumindest von einer zweiten Grenzfläche begrenzt ist, wobei die Krümmung der ersten Grenzfläche derart ausgebildet ist, dass Lichtstrahlen, die aus einem ersten Raumwinkelbereich auf die Lichteintrittsseite auftreffen und in das optische Element einkoppeln im Wege der Totalreflexion an der ersten Grenzfläche auf den Bereich der zweiten Grenzfläche konzentriert werden und dass Lichtstrahlen, die aus einem zweiten Raumwinkelbereich auf die Lichteintrittsseite auftreffen und in das optische Element einkoppeln, durch die erste Grenzfläche aus dem optischen Element austreten, derart weitergebildet, dass die zweite Grenzfläche ebenfalls stetig gekrümmt ausgebildet ist, und dass die erste und die zweite Grenzfläche nahtlos mit einem stetigen Krümmungsverhalten aneinander anschließen.

Durch die erfindungsgemäße Maßnahme wird einerseits vermieden, dass zwischen den Seitenwänden des optischen Elementes sowie der Lichtaustrittsseite Kanten auftreten, entlang deren Lichtintensitätsüberhöhungen auftreten. Die auf diese Weise ausgebildeten optischen Elemente können insbesondere in einem einfachen Herstellverfahrensschritt gewonnen werden, beispielsweise im Rahmen eines Gießprozesses, mit dem bereits die vollständige Form des optischen Elementes erhältlich ist. Insbesondere ist es möglich, das optische Element aus einem einstückigen Werkstoff, beispielsweise Gussglas zu fertigen, bei dem es lediglich auf die äußere Kontur, d. h. die äußere Profilform ankommt.

Selbstverständlich ist es auch möglich, die bestimmte Profilform des optischen Elementes insbesondere im Bereich der Lichtaustrittsfläche in einem zweikomponentigen Verfahren herzustellen, bei dem ein entsprechend geformtes Profil beispielsweise aus einem opaken Material auf die Lichtaustrittsfläche eines bekannten optischen Elementes, wie es aus der DE 196 13 222 A1 hervorgeht, aufgebracht wird.

Um Licht, das auf die Lichteintrittsseite des optischen Elementes innerhalb eines bestimmten Raumwinkelbereiches B auszublenden, das übrige auf Lichteintrittsseite auftreffende Licht jedoch im Wege der Lichtumlenkung hindurchzulassen, ist wie bereits im Stand der Technik erwähnt, die Lichtaustrittsseite mit einer Beschichtung versehen. In gleicher Weise kann die gekrümmt ausgebildete zweite Grenzfläche ebenfalls mit einer Beschichtung, beispielsweise mit einem Tauchlack vollständig versehen werden, um beispielsweise eine Rückstreuung des Lichtes in den Eintrittshalbraum zu bewirken, sofern man einen Tauchlack mit entsprechenden Reflektivität wählt. Erstreckt sich der Bereich der Beschichtung über die gesamte Fläche der zweiten Grenzfläche, also bis zu jener Grenzlinie, an der sich der erste Grenzbereich des an sich bekannten optischen Elementes gemäß der Offenlegungsschrift DE 196 13 222 anschließt, so entspricht die optische Funktion des erfindungsgemäß ausgebildeten optischen Elementes genau jener optischen Funktion des an sich bekannten optischen Elementes, da ebenfalls die gesamte Strahlung, die auf die ursprüngliche Lichtaustrittsfläche auftreffen würde, in den Eintrittshalbraum zurückgeworfen würde. Die Veränderung der erfindungsgemäß ausgebildeten Form ist jedoch zum einen aus produkttechnischer Sicht von großem Vorteil zumal jegliche scharfe Kanten vermieden werden. Überdies ist es möglich, durch Variation bzw. durch Verschiebung des beschichteten Bereiches auf dem optischen Element im Bereich der zweiten Grenzfläche einen individuellen Ausblendbereich in einem bestimmt vergebenen Winkelbereich zu erhalten, ohne dass eine Änderung der Grundform des optischen Elementes erforderlich ist. Auf diese Weise können auf der Basis einer einzigen Grundform eines optischen Elementes durch unterschiedliche Bedruckung und/bzw. Beschichtung im Bereich der zweiten Grenzfläche optische Elemente mit verschiedenen Transmissionswinkelcharakteristika hergestellt werden. Insbesondere können auf diese Weise auch asymmetrische Winkelkarakteristika auf der Basis symmetrischer Grundformen der optischen Elemente erzeugt werden. Bei zu großen Abweichungen von der symmetrischen Bedruckung bzw. Beschichtung wird jedoch die Rückreflexion in den Eintrittshalbraum geringer, zumal ein Teil der Strahlung auch durch die unbedruckten Seitenbereiche des optischen Elementes transmittiert wird.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnung exemplarisch beschrieben. Es zeigen:
- Fig. 1a, b: Längsschnitt durch ein erfindungsgemäß ausgebildetes optische Element,
- Fig. 2: Darstellung zum Stand der Technik,
- Fig. 3: Darstellung zum Stand der Technik.

### Wege zur Ausführung der Erfindung, gewerbliche Verwendbarkeit

In Figur 1a ist ein Längsschnitt durch vier nebeneinander angeordneten optische Elemente C dargestellt, gleichsam der Darstellung gemäß Figur 2 zum Stand der Technik. Wesentlich ist, das an den Seitenwandbereich des optischen Elemente C, der die erste Grenzfläche G1 darstellt, die zweite Grenzfläche G2 stetig anschließt. Die Grenzfläche G2 weist in sich eine stetige Krümmung auf und vermeidet jegliche Kanten, insbesondere im Nahtbereich zwischen der Grenzfläche G1 und Grenzfläche G2.

Zur optischen Ausblendung von Licht, das aus einem bestimmten Raumwinkelbereich B auf die Lichteintrittsseite A der optischen Elemente C einfällt (siehe Figur 2) ist die Grenzfläche G2 mit einer Beschichtung E bedeckt. Die Beschichtung kann derart reflektierend ausgebildet sein, so dass Lichtstrahlen, die innerhalb des optischen Elementes auf die Beschichtung in G1 auftreffen zurückreflektiert werden, so dass die aus dem Halbraum B in das optische Element eingekoppelten Lichtstrahlen wieder in diesen Halbraum austreten. Ist die Grenzfläche G2 ganzflächig, d. h. bis zur Schnittlinie I mit der Beschichtung E versehen, so ist sie optisch mit dem an sich bekannten optischen Element gemäß der vorstehend genannten deutschen Offenlegungsschrift gleichzusetzen. Durch die stetig gekrümmte Ausbildung der Grenzfläche G2 ist es jedoch auch möglich, die Beschichtung nur teilweise auf der Grenzfläche G2 vorzusehen und diese auf der Grenzfläche G2 individuell zu plazieren. In Figur 1b ist eine derartige Ausführungsform gezeigt, bei der durch Verschiebung des bedruckten oder beschichteten Bereiches E auf der Grenzfläche G2 eine entsprechende Asymmetrie dem optischen Element aufgezwungen ist. Hierdurch wird erreicht, dass der Ausblendbereich individuell eingestellt werden kann.

### Bezugszeichenliste

- A: Lichteintrittsseite
- B: Eintrittshalbraum, Raumwinkelbereich
- C: optisches Element
- D: Lichtsaustrittsseite
- E: Beschichtung
- F: transluzente Gebäudefassade
- G1: erste Grenzfläche
- G2: zweite Grenzfläche

## Patentansprüche

1. Vorrichtung zur Lichtumlenkung sowie -ausblendung für den stationären Einsatz bei einer transluzenten Gebäudefassade zur gezielten Befeuchtung eines Innenraumes mit wenigstens einem transluzenten optischen Element (C), das eine eben ausgebildete Lichteintrittsseite aufweist sowie eine Lichtaustrittsseite vorsieht, die von einer ersten gekrümmten Grenzfläche (G1) sowie zumindest von einer zweiten Grenzfläche (G2) begrenzt ist, wobei die Krümmung der ersten Grenzfläche derart ausgebildet ist, dass Lichtstrahlen, die aus einem ersten Raumwinkelbereich auf die Lichteintrittsseite auftreffen und in das optische Element einkoppeln im Wege der Totalreflexion an der ersten Grenzfläche (G1) auf den Bereich der zweiten Grenzfläche (G2) konzentriert werden und dass Lichtstrahlen, die aus einem zweiten Raumwinkelbereich auf die Lichteintrittsseite auftreffen und in das optische Element (C) einkoppeln durch die erste Grenzfläche aus dem optischen Element austreten,
**dadurch gekennzeichnet, dass** die zweite Grenzfläche (G2) ebenfalls stetig gekrümmt ausgebildet ist und
dass die erste und die zweite Grenzfläche nahtlos und mit einem stetigen Krümmungsverhalten aneinander anschließen.

2. Vorrichtung nach Anspruch 1,
**dadurch gekennzeichnet, dass** die gesamte Lichtaustrittsfläche eine parabolische oder parabolartige Grenzfläche aufweist.

3. Vorrichtung nach Anspruch 1 oder 2,
**dadurch gekennzeichnet, dass** zumindest teilweise im Bereich der ersten und/oder zweiten Grenzfläche eine wenigstens partiell lichtundurchlässige Schicht (E) aufgebracht ist oder ein wenigstens partiell lichtundurchlässiger Bereich vorgesehen ist.

4. Vorrichtung nach Anspruch 3,
**dadurch gekennzeichnet, dass** die Schicht (E) eine spiegelnde oder partiell bzw. vollständig lichtabsorbierende Schicht ist.

5. Vorrichtung nach Anspruch 3,
**dadurch gekennzeichnet, dass** der wenigstens partiell lichtundurchlässige Bereich durch Aufrauhung der Grenzfläche opak oder lichtundurchlässig ist.

6. Vorrichtung nach einem der Ansprüche 1 bis 5,
**dadurch gekennzeichnet, dass** eine Vielzahl optischer Elemente (C) linear oder arrayförmig nebeneinander angeordnet sind, so dass die Lichteintrittsseiten aller optischer Elemente in einer Ebene nebeneinander liegen und jeweils nahtlos einander angrenzen.

7. Vorrichtung nach Anspruch 6,
**dadurch gekennzeichnet, dass** die optischen Elemente (C) eine gemeinsame Lichteintrittsseite aufweisen, der gegenüber gerichtet die Lichtaustrittsseiten der optischen Elemente vorgesehen sind.

8. Vorrichtung nach Anspruch 8,
**dadurch gekennzeichnet, dass** die Vielzahl der optischen Elemente (C) einstückig zusammenhängen.

## Claims

1. A device for deflecting and fading out light for stationary use in a translucent building façade for selective illumination of an interior space, the device having at least one translucent optical element (C) which is provided with a plane light entry side as well as a light exit side, which is delimited by a first curved boundary area (G1) and by at least one second boundary area (G2), with the curvature of the first boundary area with the curvature being formed in such a manner that the light rays impinging on the light entry side from a first solid angle region and coupling into the optical element are concentrated on the second boundary region (G2) by total reflection on the first boundary area and that the light rays impinging on the light entry side from a second solid angle region and coupling into the optical element (C) exit from the optical element (C) through the first boundary area,
wherein the second boundary area (G2) is also designed continuously curved and the first and the second boundary areas join seamlessly with continuous curvature behavior.

2. The device according to claim 1,
wherein the entire light exit area has a parabolic or a paraboloidal boundary area.

3. The device according to claim 1 or 2,
wherein an at least partly impervious-to-light layer (E) is at least partly applied in the region of the first and/or second boundary area or an at least partly impervious-to-light area is provided.

4. The device according to claim 3,
wherein the layer (E) is a reflecting or partly respectively completely light-absorbing layer.

5. The device according to claim 3,
wherein the at least partly impervious-to-light area is made opaque or impervious to light by means of abrading the boundary area.

6. The device according to one of the claims 1 to 5,
wherein a multiplicity of optical elements (C) are disposed side by side linearly or in an array-shaped manner in such a manner that the light entry sides of all the optical elements lie side by side in a plane adjoining seamlessly.

7. The device according to claim 6,
wherein the optical elements (C) have a common light entry side opposite which the light exit sides of the optical elements are provided.

8. The device according to claim 8,
wherein the multiplicity of the optical elements (C) are connected one-piece.

## Revendications

1. Dispositif à dévier et diaphragmer de la lumière pour l'emploi stationnaire dans une façade translucide d'un bâtiment pour l'illumination sélective d'un espace intérieur à au moins un élément translucide optique (C), qui présente un côté d'entrée de lumière à configuration plane et un côté de sortie de lumière, qui est défini par une première surface limite incurvée (G1) et par au moins une deuxième surface limite (G2), à la courbure de ladite première surface limite étant configurée d'une telle manière, que des rayons lumineux, qui sont incidents à partir d'une première région angulaire de l'espace sur ledit côté d'entrée de lumière et se couplent dans ledit élément optique par voie de réflexion totale à ladite première surface limite (G1), soient concentrés sur la zone de ladite deuxième surface limite (G2), et que des rayons lumineux, qui sont incidents à partir d'une deuxième région angulaire de l'espace sur ledit côté d'entrée de lumière et se couplent dans ledit élément optique (C), sortent à travers ladite première surface limite en dehors dudit élément optique,
**caractérisé en ce que** ladite deuxième surface limite (G2) a également une configuration à courbure continue, et
**en ce que** lesdites première et deuxièmes surfaces limites se joignent l'une à l'autre à une allure incurvée continue sans discontinuité.

2. Dispositif selon la revendication 1,
**caractérisé en ce que** toute ladite surface de sortie de lumière présente une surface limite parabolique ou du type parabolique.

3. Dispositif selon la revendication 1 ou 2,
**caractérisé en ce qu'**une couche au moins partiellement non transparente (E) est appliquée, au moins en partie, dans la zone de ladite première et/ou deuxième surface limite, ou qu'au moins une zone opaque au moins en partie est disposée.

4. Dispositif selon la revendication 3,
**caractérisé en ce que** ladite couche (E) est une couche réfléchissante ou absorbante de la lumière, soit en partie, soit complètement.

5. Dispositif selon la revendication 3,
**caractérisé en ce que** ladite zone opaque au moins en partie est opaque ou opaque par grenaillage de ladite surface limite.

6. Dispositif selon une quelconque des revendications 1 à 5,
**caractérisé en ce qu'**une pluralité des éléments optiques (C) est disposée, l'un à côté de l'autre, en un arrangement linéaire ou en système d'une telle manière, que les côtés d'entrée de lumière de tous les éléments optiques se trouvent dans un même plan l'un à côté de l'autre, en se joignent l'un à l'autre sans discontinuité.

7. Dispositif selon la revendication 6,
**caractérisé en ce que** lesdits éléments optiques (C) présentent un côté d'entrée commun de lumière, en face duquel les côtés de sortie de lumière desdits éléments optiques sont disposés sous forme orientée.

8. Dispositif selon la revendication 6 ou 7,
**caractérisé en ce que** ladite pluralité desdits éléments optiques (C) est cohérente en une partie.
